# EUROPÄISCHE PATENTSCHRIFT

(11) **EP 3 886 631 B1**
(45) Veröffentlichungstag und Bekanntmachung des Hinweises auf die Patenterteilung: **15.06.2022**
(21) Anmeldenummer: 19806002.2
(22) Anmeldetag: 26.11.2019
(51) Int. Cl.: A43B 5/04, A43B 13/12

(54) **SOHLENAUFBAU FÜR EINEN SPORTSCHUH**
SOLE STRUCTURE FOR A SPORTS SHOE
STRUCTURE DE SEMELLE POUR UNE CHAUSSURE DE SPORT

(30) Priorität: 27.11.2018 EP 18208649
(43) Veröffentlichungstag der Anmeldung: 06.10.2021
(73) Patentinhaber: Fischer Sports GmbH, 4910 Ried/Innkreis (AT)
(72) Erfinder: PÖLZLEITNER, Axel, 4912 Neuhofen (AT); KOGLER, Hannes, 4840 Vöcklabruck (AT)
(74) Vertreter: SONN Patentanwälte OG
(86) Internationale Anmeldenummer: PCT/EP2019/082546
(87) Internationale Veröffentlichungsnummer: WO 2020/109293

(56) Entgegenhaltungen:
- EP-A1- 2 732 715
- EP-A1- 2 962 587
- WO-A1-2013/058658
- US-A1- 2012 151 801
- US-A1- 2013 340 295

## Beschreibung

Die Erfindung betrifft einen Sohlenaufbau für einen Sportschuh, insbesondere einen Langlauf- oder Telemarkschuh, wobei der Sohlenaufbau sich im Wesentlichen zwischen einer Verbindungsfläche zur Verbindung mit dem Sportschuh und einer Standfläche zum Stand auf einer Oberfläche erstreckt, wobei ein Teil der Standfläche eine Kontaktfläche zum Inkontaktkommen auf einem Ski, insbesondere einem Langlauf- oder Telemarkski, bzw. einer Skibindung, insbesondere einer Langlauf- oder Telemarkskibindung, bildet, aufweisend eine Strukturkomponente aus einem ersten Material, wobei ein Abschnitt der Oberfläche der Strukturkomponente die Verbindungsfläche bildet, einen Belag aus einem zweiten

Material, wobei der Belag die Strukturkomponente zumindest teilweise zur Standfläche hin bedeckt, ein Verbindungselement um mit einer Haltevorrichtung, insbesondere der Skibindung, zusammenzuwirken, Standvorsprünge zur Standfläche hin, wobei die Standvorsprünge von zumindest einer Quernut von der Standfläche in Richtung der Verbindungsfläche unterbrochen sind und untere Oberflächen der Standvorsprünge im Wesentlichen in der Standfläche liegen. Weiters betrifft die Erfindung einen Sportschuh, insbesondere einen Langlauf- oder Telemarkschuh.

Der Stand der Technik offenbart eine Anzahl derartiger Sohlenaufbauten. Diese sollten derart gestaltet sein, dass bspw. Langlaufschuhe im Zehenbereich an einer Skilanglaufbindung fixiert werden können, sodass eine seitliche Stabilität zur Skiführung erreicht wird, und zugleich die Ferse angehoben werden kann. Dafür sind Langlaufsohlen im Allgemeinen im vorderen Bereich flexibel gestaltet, damit ein Abrollen des Fußes möglich ist. Zugleich sollten die Sohlen derart gestaltet sein, dass sie seitlich und torsional eine gewisse Stabilität aufweisen, um Steuerkräfte besser auf den Ski übertragen zu können. Es sollten allerdings nicht nur diese Erfordernisse erfüllt werden, sondern gleichzeitig sollten Sohlenaufbauten auch leichtgewichtig gestaltet und wirtschaftlich günstig herzustellen sein. Varianten solcher Sohlenaufbauten werden z.B. von der WO 2013/058658 A1, EP 1559337 B1 und der EP 3195748 A1 vorgeschlagen.

Sohlenaufbauten für einen Sportschuh, insbesondere einen Langlauf- oder Telemarkschuh erfüllen jedoch nicht nur bspw. den Zweck als Verbindungsmittel zu einer Skibindung und damit zum Skilauf, sondern sollten auch außerhalb der Verwendung im Skilauf, bspw. abseits der Loipe und ohne Verwendung auf einem Ski, gut zum Gehen geeignet sein. Dabei vorteilhaft sind unter anderem eine breite Standfläche, gute Abrolleigenschaften, ausreichende Traktion und Rutschfestigkeit und eine gute Verschleißfestigkeit auf verschiedensten Untergründen wie Schnee, Eis, Asphalt, Schotter, Fels, Fliesen etc.

Die EP 1 559 337 B1 offenbart eine Laufsohle für einen Sportschuh, bestehend aus einem hinteren, einen Schuhabsatz umfassenden Abschnitt und einem vorderen Abschnitt. Dabei ist die Laufsohle durchgehend aus relativ hartem Material hergestellt und laufseitig mit einem Laufbelag aus relativ weichem Material versehen. Laufseitig sind Längs- und Quernuten ausgebildet, wobei der Grund der Längs- bzw. Quernuten durch den vorderen und ggf. auch hinteren Abschnitt der aus relativ hartem Material bestehenden Laufsohle definiert ist.

Weiters zeigt die DE 20 2011 110 458 U1 einen Schuh mit einem äußeren Sohlenaufbau, der einen Kern aus einem ersten Material umfasst, wobei der Kern eine Platte, die eine Verbindungsfläche begrenzt, und Vorsprünge, die von der Platte in Richtung einer freien Fläche vorragen, umfasst. Der äußere Sohlenaufbau umfasst einen Überzug aus einem zweiten Material, der teilweise die Platte und die Vorsprünge bedeckt. Weiters weist der äußere Sohlenaufbau eine umfängliche Lippe auf, die entlang einer lateralen Seite, einem hinteren Ende und einer medialen Seite verläuft, wobei die Lippe ein Unterabschnitt des Überzugs ist.

Nachteiligerweise benötigen diese Sohlenaufbauten einen hohen Materialeinsatz und weisen damit verbunden ein hohes Gewicht auf. Darüber hinaus haben diese eine zu geringe Laufsohlenstruktur, welche eine unzureichende Rutschfestigkeit mit sich bringt.

Der Erfindung liegt die Aufgabe zugrunde, einen Sohlenaufbau für einen Sportschuh und einen Sportschuh zu schaffen, der zumindest einen der oben angeführten Nachteile vermeidet oder verringert und/oder möglichst viele der oben angeführten vorteilhaften Eigenschaften aufweist. Insbesondere soll ein Sohlenaufbau bzw. Sportschuh vorgeschlagen werden, der bei guten Skilaufeigenschaften bei Verwendung auf einem Ski und mit geringem Gewicht verbesserte Geheigenschaften auf normalen Untergrund, d.h. ohne Ski, aufweist.

Dies wird erzielt durch einen Sohlenaufbau wie eingangs beschrieben, wobei erfindungsgemäß in einem Auskernungsbereich des Sohlenaufbaus Vertiefungen in Standvorsprüngen vorgesehen sind, die sich von der Standfläche in Richtung der Verbindungsfläche erstrecken und zur Standfläche offene Hohlräume bilden, wobei in zumindest einem Standvorsprung ein zur Verbindungsfläche hin offener Hohlraum ausgebildet ist, wobei eine untere Begrenzung des zur Verbindungsfläche hin offenen Hohlraums des zumindest einen Standvorsprungs eine obere Begrenzung des zur Standfläche offenen Hohlraums der Vertiefung des entsprechenden Standvorsprungs bildet. Weiters wird dies erzielt durch einen Sportschuh, insbesondere einen Langlauf- oder einen Telemarkschuh, der einen erfindungsgemäßen Sohlenaufbau aufweist.

Ein Mittel zur Gewichtsreduktion ist das Auskernen des Sohlenaufbaus. Auskernungen werden in der Regel von der Verbindungsfläche in Richtung Standfläche vorgenommen. So können Standvorsprünge Auskernungen aufweisen, d.h. dass sie offene Hohlräume zur Verbindungsfläche aufweisen. Die Verbindungsfläche kann somit von diesen Hohlräumen unterbrochen sein, andererseits kann die Verbindungsfläche auch einen, mehrere oder alle dieser Hohlräume abdecken. Bei dem erfindungsgemäßen Sohlenaufbau weist allerdings der Sohlenaufbau in einem Auskernungsbereich des Sohlenaufbaus (auch oder nur) Auskernungen der Standvorsprünge in Form von Vertiefungen oder Auskernungsvorsprüngen von der Standfläche in Richtung der Verbindungsfläche auf. Somit weist der Sohlenaufbau standflächenseitig als Auskernungen nicht nur zumindest eine Quernut auf, sondern auch die Standvorsprünge selbst sind ausgekernt. Somit können vorteilhafterweise auch solche Bereiche entkernt werden, die verbindungsflächenseitig wegen des vorliegenden Hinterschnitts nicht erreicht werden können oder zumindest produktionstechnisch nicht einfach ausgekernt werden können. Weiters kann somit vorteilhafterweise einfach die notwendige Verbindungsfläche im Randbereich des Sohlenaufbaus verbindungsflächenseitig erhalten bleiben. Die offenen Hohlräume der Vertiefungen sind insbesondere zur Verbindungsfläche hin begrenzt. Die seitliche Begrenzung der Vertiefungen, d.h. ihre Seitenwände, können von der seitlichen Begrenzung, d.h. den Seitenwänden oder einem Teil der Seitenwände, der Standvorsprünge gebildet sein. Die Vertiefungen bzw. die von ihnen gebildeten offenen Hohlräume durchbrechen insbesondere untere Oberflächen der Standvorsprünge.

Das Fertigen des Sohlenaufbaus aus zumindest zwei Materialien verbessert das Gehverhalten, insbesondere die Rutschfestigkeit, und die Langlebigkeit. Der Abschnitt der Oberfläche der Strukturkomponente, der die Verbindungsfläche bildet, kann, insbesondere bis auf einen Randbereich, im Wesentlichen plan sein. Vorzugsweise bedeckt der Belag die Strukturkomponente auch zu den seitlichen Rändern hin. Zur Verbesserung der Gehfähigkeit bzw. zur Erhöhung der Rutschfestigkeit kann die Oberfläche des Belages z.B. mattiert ausgeführt geführt. Der Belag kann beispielsweise mit Rautiefen mit einem Mittelrauwert von 20 bis 200 µ, insbesondere 60 bis 120 µ ausgeführt sein. Es kann auch eine geometrische Struktur gezielt eingebracht sein, z.B. ein Muster von sich kreuzenden Rillen mit einer Rillentiefe von zwischen 0,5 und 1 mm, oder ähnlichen Mustern, wie sie aus Anwendungen von Straßenschuhen bekannt sind.

Die Längsrichtung des Sohlenaufbaus läuft von einem Fersenabschnitt zu einem Zehenabschnitt; die Querrichtung quer zur Längsrichtung. Die zumindest eine Quernut verläuft im Wesentlichen in Querrichtung des Sohlenaufbaus, sie kann allerdings gebogen sein. Eine Quernut kann über ihren Verlauf Winkel zwischen -30° und 30°, bevorzugt zwischen -15° und 15°, zur Längsrichtung aufweisen. Die zumindest eine Quernut kann eine Flexkerbe sein bzw. als Flexkerbe dienen. Die zumindest eine Quernut kann dazu dienen, die Flexibilität, d.h. die Biegsamkeit, des Sohlenaufbaus in Längsrichtung zu verbessern. Vorzugsweise ist eine Vielzahl von Quernuten vorgesehen, die die Standvorsprünge von der Standfläche in Richtung der Verbindungsfläche unterbrechen, wobei beispielsweise alle 1 bis 4 cm eine Quernut vorgesehen sein kann. Im Auskernungsbereich weisen die Vertiefungen im Querschnitt quer zur Standfläche vorzugsweise einen Flächeninhalt auf, der mehr als 50%, bevorzugt mehr als 50%, des Flächeninhalts des jeweiligen Standvorsprungs entspricht. Die von den Außenflächen der Standvorsprünge bis zu den Vertiefungen gebildeten Seitenwände sind bevorzugt dünner als 5 mm, besonders bevorzugt dünner als 3 mm.

Es ist in zumindest einem Standvorsprung zur Verbindungsfläche hin ein zur Verbindungsfläche hin offener Hohlraum ausgebildet. Vorzugsweise ist in allen Standvorsprüngen ein offener Hohlraum ausgebildet. Der Hohlraum kann im Wesentlichen von der Standfläche (bis auf die Dicke des Belags und der Strukturkomponente) bis zur Verbindungsfläche reichen. Insbesondere bei Standvorsprüngen, die Vertiefungen aufweisen, können die offenen Hohlräume zur Verbindungsfläche eine geringere Ausdehnung nach unten aufweisen. Eine obere Begrenzung der (bzw. mancher der) offenen Hohlräume zur Standfläche der Vertiefungen ist von einer unteren Begrenzung der offenen Hohlräume zur Verbindungsfläche hin der (entsprechenden) Standvorsprünge gebildet.

Eine obere Begrenzung der (bzw. mancher der) offenen Hohlräume der Vertiefungen kann auch in der Verbindungsfläche liegen. Die Begriffe unten und oben beziehen sich auf die übliche Gebrauchsstellung des Sohlenaufbaus in Verbindung mit einem Schuh; d.h. unten bedeutet in Richtung des Untergrunds, bei stehendem Schuh, oben bedeutet in Richtung des restlichen Schuhaufbaus bzw. des Trägers.

Es ist vorteilhaft, wenn der Auskernungsbereich jenen Bereich der Standfläche umfasst, der nicht Teil der Kontaktfläche ist bzw. nicht von der Kontaktfläche umfasst ist. Die Kontaktfläche ist insbesondere ein in Querrichtung des Sohlenaufbaus mittiger Abschnitt. Die Kontaktfläche weist eine Breite in Querrichtung des Sohlenaufbaus von bevorzugt zwischen 2 und 10 cm, besonders bevorzugt zwischen 4 und 8 cm, noch mehr bevorzugt zwischen 4,5 und 5,5 cm, auf. Dadurch, dass die Standvorsprünge im Bereich der Kontaktfläche keine Vertiefungen bzw. Auskernungsvorsprünge aufweisen, kann der Stand auf dem Ski bzw. der Skibindung verbessert werden.

In einer bevorzugten Ausführungsform ist bzw. sind die Standvorsprünge von zumindest einer, vorzugsweise zwei, (im Wesentlichen in Längsrichtung des Sohlenaufbaus verlaufenden) Längsnut(en) von der Standfläche in Richtung der Verbindungsfläche unterbrochen. Somit kann die Rutschsicherheit des Schuhs in Querrichtung verbessert werden. Vorzugsweise liegen die Längsnuten im Bereich der Kontaktfläche.

Gemäß einer bevorzugten Ausführungsform weisen die Quernuten und/oder die Längsnuten (und/oder die offenen Hohlräume der Vertiefungen) einen sich in Richtung der Verbindungsfläche hin verjüngenden Querschnitt auf. Einerseits kann somit die Produktion vereinfacht werden, da der Sohlenaufbau direkt entformbar ist. Andererseits verfängt sich somit weniger Schmutz in den Ausnehmungen an der Unterseite. Beim Abbiegen des Sohlenaufbaus weiten sich die Ausnehmungen zudem auf, was weiters das Auswerfen von Verschmutzungen begünstigt.

In einer vorzugsweisen Ausführungsform weist das erste Material eine größere Härte auf als das zweite Material, insbesondere bezogen auf die Shore-D-Härte und die Shore-A-Härte, wobei insbesondere das erste Material eine nach Shore-D zu bestimmende Härte und das zweite Material eine nach Shore-A zu bestimmende Härte aufweist. Vorteilhafterweise ist das erste Material dafür vorgesehen, für eine ausreichende laterale Festigkeit und Torsionssteifigkeit zu sorgen und der Einbettung des Verbindungselements zu dienen. Das erste Material kann bspw. eine Shore-D-Härte von zwischen 40 Shore-D und 80 Shore-D, bevorzugt zwischen 50 Shore-D und 60 Shore-D, noch mehr bevorzugt zwischen 53 Shore-D und 56 Shore-D, aufweisen. Das zweite Material kann bspw. eine Shore-A-Härte von zwischen 50 Shore-A und 100 Shore-A, bevorzugt zwischen 65 Shore-A und 85 Shore-A, noch mehr bevorzugt zwischen 70 Shore-A und 80 Shore-A, aufweisen. Somit sorgt die Strukturkomponente aus dem ersten Material für die notwendige Steifigkeit. Vorzugsweise weist die Strukturkomponente das Verbindungselement auf. Der Belag aus dem zweiten, weicheren Material erstreckt sich vorzugsweise über die gesamte Standfläche bzw. die gesamte Unterseite des Sohlenaufbaus und verbessert die Standfestigkeit.

Bevorzugt weist das Verbindungselement eine mit der Strukturkomponente verbundene Querachse auf. Solche Querachsen haben sich zur Verbindung mit der Skibindung bewährt und ermöglichen eine gute Kraftübertragung. Weiters wird die Kraftübertragung durch die Verbindung der Querachse mit der Strukturkomponente verbessert, insbesondere wenn das erste Material härter ist.

Gemäß einer vorzugsweise Ausführungsform weisen die Seitenflächen, die den Sohlenaufbau in beide Querrichtungen begrenzen, jeweils sohlenaufbauseitig einen Winkel zur Standfläche auf, der kleiner als 90°, bevorzugt zwischen 70 und 88°, besonders bevorzugt zwischen 75 und 85°, ist. Dadurch kann eine bremsende Wirkung der Seitenflächen bspw. bei Schrägstellung des Skis und damit des Sohlenaufbaus verhindert werden. Dabei sollten die Seitenflächen im Wesentlichen glatt sein, damit sie bei Berührung mit Untergrund oder Schnee beim Skifahren oder -laufen (z.B. bei Schrägstellung des Skis) keine bremsende Wirkung entfalten. Die Seitenflächen können von der zumindest einen Quernut unterbrochen sein; sie können allerdings auch die zumindest eine Quernut begrenzen und durchgehend sein. Es kann auch nur die Seitenfläche, die den Sohlenaufbau innenristseitig begrenzt, oder die Seitenfläche, die den Sohlenaufbau außenristseitig begrenzt, sohlenaufbauseitig einen Winkel zur Standfläche aufweisen, der kleiner als 90°, bevorzugt zwischen 70 und 88°, besonders bevorzugt zwischen 75 und 85°, ist.

Gemäß einer vorteilhaften Ausführungsform ist bzw. sind zumindest eine, vorzugsweise beide, von der Standfläche und den Seitenflächen gebildete Kante(n) abgerundet, wobei vorzugsweise die Rundung einem Kreisbogen eines Kreises mit einem Radius von zwischen 0,3 und 2,5 mm, bevorzugt zwischen 0,5 und 1,5 mm, entspricht. Somit kann der Widerstand, der der Sohlenaufbau gegenüber einem Untergrund, bspw. einer Loipe, ausüben kann und somit seine bremsende Wirkung verringert.

Es ist vorteilhaft, wenn standflächenseitige Kanten, insbesondere (im Wesentlichen in Querrichtung verlaufende) Querkanten, der Standvorsprünge und/oder Vertiefungen (und/oder der Quernuten) Radien von weniger 0,5 mm, bevorzugt weniger als 0,3 mm, besonders bevorzugt weniger 0,2 mm, aufweisen. Hierdurch kann die Traktion des Sohlenaufbaus mit dem Untergrund bspw. beim Gehen (ohne angeschnallten Ski) verbessert werden.

In einer bevorzugten Ausführungsform weisen der Standfläche abgewandte Kanten der Standvorsprünge und/oder der Vertiefungen (und/oder der Quernuten und/oder der Längsnuten) Radien von mehr als 0,3 mm, bevorzugt mehr als 0,5 mm, noch mehr bevorzugt mehr als 0,7 mm auf. Dadurch sind die jeweiligen Ausnehmungen selbstreinigend; Schmutz kann sich schlechter in ihnen verfangen, dem Haften von Steinen wird entgegengewirkt und Verschmutzungen können leichter, bspw. beim Abbiegen der Sohle, ausgeworfen werden.

Es ist vorteilhaft, wenn die zumindest eine Quernut einen sich von den Seitenflächen des Sohlenaufbaus, die den Sohlenaufbau in beide Querrichtungen begrenzen, nach innen verbreiternden Querschnitt aufweist. Somit können bremsende Kanten an den Seitenflächen des Sohlenaufbaus vermieden werden. Die Quernuten können somit zu den Seitenflächen hin verjüngt sein, d.h. einen jeweils ungefähr von der Mitte des Sohlenaufbaus zu den Seitenflächen hin abnehmenden Querschnitt aufweisen. Hierdurch können Kanten an den Seitenflächen reduziert werden, bei aufrechter Wirkung der zumindest einen Quernut auch im Randbereich.

In einer bevorzugten Ausführungsform bedeckt der Belag die Strukturkomponente zur Standfläche hin im Wesentlichen vollständig und/oder weist der Belag eine Dicke von 1 bis 3 mm, bevorzugt von 1,5 bis 2,5 mm, auf. Somit kann das Gewicht weiter reduziert bzw. die Traktion mit dem Untergrund verbessert werden. Weiters kann der Belag eine Abnützung der Strukturkomponente verhindern.

Es ist vorteilhaft, wenn eine an eine Seitenfläche angrenzende untere Oberfläche zumindest eines der Standvorsprünge eine Neigung nach oben aufweist und einen Winkel zur Standfläche einschließt, der größer als 0°, bevorzugt zwischen 0,3° und 10°, besonders bevorzugt zwischen 0,5° und 5°, ist, wobei dies vorzugsweise von einer, bevorzugt zwei, im Wesentlichen in Längsrichtung laufenden Kante(n) der Standvorsprünge ausgeht. Hierdurch kann bei einer Verkippung des Sohlenaufbaus eine Traktion mit dem Untergrund vermieden werden bzw. können größere Winkel der Schrägstellung des Skis ermöglicht werden.

Bezugnehmend auf den erfindungsgemäßen Sportschuh ist es vorteilhaft, wenn der Sohlenaufbau an der Verbindungsfläche mit dem Rest des Sportschuhs verklebt ist. Dies ermöglicht eine besonders stabile Verbindung zum Sohlenaufbau.

Im Folgenden wird die Erfindung anhand von einer in Figuren dargestellten bevorzugten Ausführungsform näher erläutert. Die Figuren zeigen im Einzelnen:
Fig. 1 eine bevorzugte Ausführungsform eines Sohlenaufbaus von schräg oben;
Fig. 2 dieselbe Ausführungsform des Sohlenaufbaus wie Fig. 1 von oben;
Fig. 3 dieselbe Ausführungsform des Sohlenaufbaus wie Fig. 1 in einem Querschnitt;
Fig. 4 dieselbe Ausführungsform des Sohlenaufbaus wie Fig. 1 in einem Schnitt entlang der Ebene B-B aus Fig. 2;
Fig. 5 dieselbe Ausführungsform des Sohlenaufbaus wie Fig. 1 in einem Schnitt entlang der Ebene A-A aus Fig. 2;
Fig. 6 dieselbe Ausführungsform des Sohlenaufbaus wie Fig. 1 von unten;
Fig. 7 dieselbe Ausführungsform des Sohlenaufbaus wie Fig. 1 von vorne; und
Fig. 8 dieselbe Ausführungsform des Sohlenaufbaus wie Fig. 1 von schräg unten.

Fig. 1 bis 8 zeigen dieselbe bevorzugte Ausführungsform eines Sohlenaufbaus 1 aus verschiedenen Perspektiven. Dabei zeigt Fig. 1 den Sohlenaufbau 1 von schräg oben, Fig. 2 von oben, Fig. 3 in einem Querschnitt in Querrichtung, Fig. 4 in einem Schnitt entlang der Ebene B-B aus Fig. 2, Fig. 4 in einem Schnitt entlang der Ebene A-A aus Fig. 2, Fig. 6 von unten, Fig. 7 von vorne und Fig. 8 von schräg unten.

Der Sohlenaufbau 1 ist für einen Sportschuh, insbesondere einen Langlauf- oder Telemarkschuh, gedacht. Er erstreckt sich im Wesentlichen zwischen einer Verbindungsfläche 2 zur Verbindung mit dem Sportschuh und einer Standfläche 3 zum Stand auf einer Oberfläche. Ein Teil der Standfläche 3 bildet eine Kontaktfläche 4 zum Inkontaktkommen auf einem Ski, insbesondere einem Langlaufoder Telemarkski, bzw. einer Skibindung, insbesondere einer Langlauf- oder Telemarkskibindung. Der Sohlenaufbau 1 weist eine Strukturkomponente 5 aus einem ersten Material auf, wobei ein Abschnitt der Oberfläche der Strukturkomponente 5 die Verbindungsfläche 2 bildet. Weiters weist der Sohlenaufbau 1 einen Belag 6 aus einem zweiten Material auf, wobei der Belag 6 die Strukturkomponente 5 zur Standfläche 3 bzw. zum Untergrund hin und zu den seitlichen Rändern hin bedeckt. Es ist ein Verbindungselement 7 in Form einer mit der Strukturkomponente 5 verbundenen Querachse 8 vorgesehen, um mit einer Haltevorrichtung, insbesondere der Skibindung, zusammenzuwirken. Der Sohlenaufbau 1 weist Standvorsprünge 9 zur Standfläche 3 hin auf, die teilweise offene Hohlräume 10 in Richtung der Verbindungsfläche 2 aufweisen. Es ist ersichtlich, dass untere Oberflächen der offenen Hohlräume 10 der Standvorsprünge 9 in Richtung der Verbindungsfläche 2 obere Oberflächen der offenen Hohlräume der Vertiefungen bzw. Auskernungsvorsprünge 12 in Richtung der Standfläche 3 begrenzen und umgekehrt, wobei jeweils die Höhe der Lage dieser Oberflächen unterschiedlich sind. Untere Oberflächen der Standvorsprünge 9 liegen im Wesentlichen in der Standfläche 3, allerdings sind in einem Auskernungsbereich 11 Vertiefungen 12 der Standvorsprünge 9 von der Standfläche 3 in Richtung der Verbindungsfläche 2 vorgesehen, wobei die Vertiefungen 12 zur Standfläche 3 hin offene Hohlräume 13 bilden. Der Auskernungsbereich 11 umfasst insbesondere einen Teil der Standfläche 3, der nicht Teil der Kontaktfläche 4 ist. Dabei zeigt Fig. 4 einen Schnitt im Auskernungsbereich 11, Fig. 5 einen Schnitt im Bereich der Kontaktfläche 4, wo dementsprechend die Standvorsprünge 9 keine Vertiefungen 12 aufweisen. Die Standvorsprünge 9 sind von Quernuten 14 von der Standfläche 3 in Richtung der Verbindungsfläche 2 unterbrochen. Weiters sind die Standvorsprünge 9 von zwei Längsnuten 15 von der Standfläche 3 in Richtung der Verbindungsfläche 2 unterbrochen. Die Quernuten 14 und die Längsnuten 15 weisen einen sich in Richtung der Verbindungsfläche 2 hin verjüngenden Querschnitt auf.

Das erste Material der Strukturkomponente 5 ist härter als das zweite Material des Belags. Somit kann die Strukturkomponente 5 dem Sohlenaufbau 1 die nötige Steifigkeit geben, während der Belag 6 für eine gute Rutschsicherheit beim Gehen auf einem Untergrund sorgt. Die Seitenflächen 16, die den Sohlenaufbau 1 in beide Querrichtungen begrenzen, weisen jeweils sohlenaufbauseitig einen Winkel zur Standfläche 3 auf, der zwischen 70° und 90° liegt. Beide von der Standfläche 3 und den Seitenflächen 16 gebildete Kanten 17 sind abgerundet, wobei die Rundung einem Kreisbogen eines Kreises mit einem Radius von im Wesentlichen 1 mm entspricht. Die standflächenseitigen Kanten 18 der Standvorsprünge 9 und der Vertiefungen 12 sind relativ spitz und weisen Radien von im Wesentlichen 0,2 mm auf, um eine gute Traktion zu ermöglichen. Um das Hängenbleiben von Steinen und anderem Schmutz zu vermeiden bzw. ihr Auswerfen zu begünstigen, haben andererseits der Standfläche 3 abgewandte Kanten 19 der Standvorsprünge 9 und der Vertiefungen 12 Radien von ungefähr 0,6 mm. Die Quernuten 14 haben einen sich von den Seitenflächen 16 nach innen, d.h. jeweils Richtung Mitte des Sohlenaufbaus 1, sich verbreiternden bzw. vergrößernden Querschnitt.

Der Belag 6 bedeckt die Strukturkomponente 5 zur Standfläche 3 hin im Wesentlichen vollständig und hat eine Dicke von ca. 2 mm. Wie insbesondere in Fig. 6 und 8 zu sehen, weisen untere Oberflächen der Standvorsprünge 9 eine Kante 20 auf, wobei von dieser Kante 20 ausgehend in Richtung der Seitenflächen 16 die unteren Oberflächen der Standvorsprünge 9 nach oben geneigt sind mit einem Winkel von ungefähr 10°.

## Patentansprüche

1. Sohlenaufbau (1) für einen Sportschuh, insbesondere einen Langlauf- oder Telemarkschuh,
wobei der Sohlenaufbau (1) sich im Wesentlichen zwischen einer Verbindungsfläche (2) zur Verbindung mit dem Sportschuh und einer Standfläche (3) zum Stand auf einer Oberfläche erstreckt, wobei ein Teil der Standfläche (3) eine Kontaktfläche (4) zum Inkontaktkommen auf einem Ski, insbesondere einem Langlauf- oder Telemarkski, bzw. einer Skibindung, insbesondere einer Langlaufoder Telemarkskibindung, bildet, aufweisend
eine Strukturkomponente (5) aus einem ersten Material, wobei ein Abschnitt der Oberfläche der Strukturkomponente (5) die Verbindungsfläche (2) bildet,
einen Belag (6) aus einem zweiten Material, wobei der Belag (6) die Strukturkomponente (5) zumindest teilweise zur Standfläche (3) hin bedeckt,
ein Verbindungselement (7) um mit einer Haltevorrichtung, insbesondere der Skibindung, zusammenzuwirken,
Standvorsprünge (9) zur Standfläche (3) hin, wobei die Standvorsprünge (9) von zumindest einer Quernut (14) von der Standfläche (3) in Richtung der Verbindungsfläche (2) unterbrochen sind und untere Oberflächen der Standvorsprünge (9) im Wesentlichen in der Standfläche (3) liegen,
**dadurch gekennzeichnet, dass**
in einem Auskernungsbereich (11) des Sohlenaufbaus (1) Vertiefungen (12) in Standvorsprüngen (9) vorgesehen sind, die sich von der Standfläche (3) in Richtung der Verbindungsfläche (2) erstrecken und zur Standfläche (3) offene Hohlräume (13) bilden, wobei in zumindest einem Standvorsprung (9) ein zur Verbindungsfläche (2) hin offener Hohlraum (10) ausgebildet ist, wobei eine untere Begrenzung des zur Verbindungsfläche (2) hin offenen Hohlraums (10) des zumindest einen Standvorsprungs (9) eine obere Begrenzung des zur Standfläche (3) offenen Hohlraums (13) der Vertiefung (12) des entsprechenden Standvorsprungs (9) bildet.

2. Sohlenaufbau (1) nach Anspruch 1, **dadurch gekennzeichnet, dass** der Auskernungsbereich (11) jenen Bereich der Standfläche (3) umfasst, der nicht Teil der Kontaktfläche (4) ist.

3. Sohlenaufbau (1) nach einem der vorhergehenden Ansprüche, **dadurch gekennzeichnet, dass** die Standvorsprünge (9) von zumindest einer, vorzugsweise zwei, Längsnut(en) (15) von der Standfläche (3) in Richtung der Verbindungsfläche (2) unterbrochen ist bzw. sind.

4. Sohlenaufbau (1) nach Anspruch 3, **dadurch gekennzeichnet, dass** die Längsnuten (15) einen sich in Richtung der Verbindungsfläche (2) hin verjüngenden Querschnitt aufweisen.

5. Sohlenaufbau (1) nach einem der vorhergehenden Ansprüche, **dadurch gekennzeichnet, dass** die Quernuten (14) einen sich in Richtung der Verbindungsfläche (2) hin verjüngenden Querschnitt aufweisen.

6. Sohlenaufbau (1) nach einem der vorhergehenden Ansprüche, **dadurch gekennzeichnet, dass** das erste Material eine größere Härte aufweist als das zweite Material.

7. Sohlenaufbau (1) nach einem der vorhergehenden Ansprüche, **dadurch gekennzeichnet, dass** das Verbindungselement (7) eine mit der Strukturkomponente (5) verbundene Querachse (8) aufweist.

8. Sohlenaufbau (1) nach einem der vorhergehenden Ansprüche, **gekennzeichnet dadurch, dass** die Seitenflächen (16), die den Sohlenaufbau (1) in beide Querrichtungen begrenzt, jeweils sohlenaufbauseitig einen Winkel zur Standfläche (3) aufweisen, der kleiner als 90°, bevorzugt zwischen 70 und 88°, besonders bevorzugt zwischen 75 und 85°, ist.

9. Sohlenaufbau (1) nach einem der vorhergehenden Ansprüche, **gekennzeichnet dadurch, dass** zumindest eine, vorzugsweise beide, von der Standfläche (3) und den Seitenflächen(16), die den Sohlenaufbau (1) in beide Querrichtungen begrenzt, gebildete Kante(n) (17) abgerundet ist bzw. sind, wobei vorzugsweise die Rundung einem Kreisbogen eines Kreises mit einem Radius von zwischen 0,3 und 2,5 mm, bevorzugt zwischen 0,5 und 1,5 mm, entspricht.

10. Sohlenaufbau (1) nach einem der vorhergehenden Ansprüche, **dadurch gekennzeichnet, dass** standflächenseitige Kanten (18), insbesondere Querkanten, der Standvorsprünge (9) und/oder Vertiefungen (12) Radien von weniger 0,5 mm, bevorzugt weniger als 0,3 mm, besonders bevorzugt weniger 0,2 mm, aufweisen.

11. Sohlenaufbau (1) nach einem der vorhergehenden Ansprüche, **dadurch gekennzeichnet, dass** der Standfläche (3) abgewandte Kanten (19) der Standvorsprünge (9) und/oder der Vertiefungen (12) Radien von mehr als 0,3 mm, bevorzugt mehr als 0,5 mm, noch mehr bevorzugt mehr als 0,7 mm aufweisen.

12. Sohlenaufbau (1) nach einem der vorhergehenden Ansprüche, **dadurch gekennzeichnet, dass** die zumindest eine Quernut (14) einen sich von Seitenflächen (16) des Sohlenaufbaus (1), die den Sohlenaufbau (1) in beide Querrichtungen begrenzt, nach innen verbreiternden Querschnitt aufweist.

13. Sohlenaufbau (1) nach einem der vorhergehenden Ansprüche, **dadurch gekennzeichnet, dass** der Belag (6) die Strukturkomponente (5) zur Standfläche (3) hin im Wesentlichen vollständig bedeckt und/oder dass der Belag (6) eine Dicke von 1 bis 3 mm, bevorzugt von 1,5 bis 2,5 mm, aufweist.

14. Sohlenaufbau (1) nach einem der vorhergehenden Ansprüche, **dadurch gekennzeichnet, dass** eine an eine Seitenfläche (16) angrenzende untere Oberfläche zumindest eines der Standvorsprünge (9) eine Neigung nach oben aufweist und einen Winkel zur Standfläche (3) einschließt, der größer als 0°, bevorzugt zwischen 0,3 und 10°, besonders bevorzugt zwischen 0,5 und 5°, ist, wobei dies vorzugsweise außerhalb einer, bevorzugt zwei, im Wesentlichen in Längsrichtung laufenden Kante(n) (20) der Standvorsprünge (9) ausgeht.

15. Sportschuh, insbesondere Langlauf- oder Telemarkschuh, **gekennzeichnet durch** einen Sohlenaufbau (1) nach einem der vorhergehenden Ansprüche, wobei vorzugsweise der Sohlenaufbau (1) an der Verbindungsfläche (2) mit dem Rest des Sportschuhs verklebt ist.

## Claims

1. Sole structure (1) for a sports shoe, in particular a cross-country ski boot or telemark ski boot,
the sole structure (1) extending substantially between a connecting surface (2) for connection to the sports shoe and a base surface (3) for standing on a surface, with part of the base surface (3) forming a contact surface (4) for coming into contact with a ski, in particular a cross-country or telemark ski, or a ski binding, in particular a cross-country or telemark ski binding, comprising
a structural component (5) made of a first material, with a portion of the surface of the structural component (5) forming the connecting surface (2),
a coating (6) made of a second material, the coating (6) at least partially covering the structural component (5) as far as the base surface (3),
a connecting element (7) for interacting with a holding device, in particular the ski binding,
base projections (9) extending to the base surface (3), the base projections (9) being interrupted by at least one transverse groove (14) from the base surface (3) towards the connecting surface (2) and lower surfaces of the base projections (9) lying substantially in the base surface (3),
**characterised in that**
in a hollow-core region (11) of the sole structure (1), depressions (12) are provided in base projections (9), which depressions extend from the base surface (3) towards the connecting surface (2) and form cavities (13) open towards the base surface (3), with a cavity (10) open towards the connecting surface (2) being formed in at least one base projection (9), with a lower boundary of the cavity (10) open towards the connecting surface (2) of the at least one base projection (9) forming an upper boundary of the cavity (13) open towards the base surface (3) of the depression (12) in the corresponding base projection (9).

2. Sole structure (1) according to claim 1, **characterised in that** the hollow-core region (11) comprises the region of the base surface (3) which is not part of the contact surface (4).

3. Sole structure (1) according to either of the preceding claims, **characterised in that** the base projections (9) are interrupted by at least one, preferably two longitudinal grooves (15) from the base surface (3) towards the connecting surface (2).

4. Sole structure (1) according to claim 3, **characterised in that** the longitudinal grooves (15) have a cross section which tapers in the direction of the connecting surface (2).

5. Sole structure (1) according to any of the preceding claims, **characterised in that** the transverse grooves (14) have a cross section which tapers in the direction of the connecting surface (2).

6. Sole structure (1) according to any of the preceding claims, **characterised in that** the first material has a greater hardness than the second material.

7. Sole structure (1) according to any of the preceding claims, **characterised in that** the connecting element (7) has a transverse shaft (8) connected to the structural component (5).

8. Sole structure (1) according to any of the preceding claims, **characterised in that** the side surfaces (16) which delimit the sole structure (1) in both transverse directions each have an angle to the base surface (3) on the sole structure side which is less than 90°, preferably between 70 and 88°, particularly preferably between 75 and 85°.

9. Sole structure (1) according to any of the preceding claims, **characterised in that** at least one, preferably both edges (17) formed by the base surface (3) and the side surfaces (16) which delimit the sole structure (1) in both transverse directions is or are rounded, the rounding preferably corresponding to an arc of a circle having a radius of between 0.3 and 2.5 mm, preferably between 0.5 and 1.5 mm.

10. Sole structure (1) according to any of the preceding claims, **characterised in that** edges (18) on the base surface side, in particular transverse edges, of the base projections (9) and/or depressions (12) have radii of less than 0.5 mm, preferably less than 0.3 mm, particularly preferably less than 0.2 mm.

11. Sole structure (1) according to any of the preceding claims, **characterised in that** edges (19) of the base projections (9) and/or the depressions (12) facing away from the base surface (3) have radii of more than 0.3 mm, preferably more than 0.5 mm, more preferably more than 0.7 mm.

12. Sole structure (1) according to any of the preceding claims, **characterised in that** the at least one transverse groove (14) has a cross section which widens inwards from side surfaces (16) of the sole structure (1) which delimit the sole structure (1) in both transverse directions.

13. Sole structure (1) according to any of the preceding claims, **characterised in that** the coating (6) covers the structural component (5) as far as the base surface (3) substantially completely and/or **in that** the coating (6) has a thickness of 1 to 3 mm, preferably 1.5 to 2.5 mm.

14. Sole structure (1) according to any of the preceding claims, **characterised in that** a lower surface of at least one of the base projections (9) which adjoins a side surface (16) has an upward inclination and encloses an angle to the base surface (3) which is greater than 0°, preferably between 0.3 and 10°, particularly preferably between 0.5 and 5°, and this preferably starts outside of one, preferably two substantially longitudinally extending edges (20) of the base projections (9).

15. Sports shoe, in particular a cross-country ski boot or telemark ski boot, **characterised by** a sole structure (1) according to any of the preceding claims, wherein the sole structure (1) is preferably adhesively bonded to the rest of the sports shoe at the connecting surface (2).

## Revendications

1. Structure de semelle (1) pour une chaussure de sport, en particulier une chaussure de ski de fond ou de télémark,
où la structure de semelle (1) s'étend sensiblement entre une surface de liaison (2) pour la liaison avec la chaussure de sport et une surface de station (3) pour la station sur une surface, où une partie de la surface de station (3) forme une surface de contact (4) pour l'entrée en contact sur un ski, en particulier un ski de fond ou de télémark, ou une fixation de ski, en particulier une fixation de ski de fond ou de télémark, comportant
un composant de structure (5) en un premier matériau, où une section de la surface du composant de structure (5) forme la surface de liaison (2),
un revêtement (6) en un deuxième matériau, où le revêtement (6) recouvre le composant de structure (5) au moins partiellement vers la surface de station (3),
un élément de liaison (7) pour coopérer avec un dispositif de maintien, en particulier la fixation de ski,
des protubérances de station (9) vers la surface de station (3), où les protubérances de station (9) sont interrompues par au moins une rainure transversale (14) depuis la surface de station (3) en direction de la surface de liaison (2) et des surfaces inférieures des protubérances de station (9) sont situées sensiblement dans la surface de station (3),
**caractérisée en ce que**
dans une zone de creusement (11) de la structure de semelle (1), des évidements (12) sont prévus dans des protubérances de station (9), qui s'étendent depuis la surface de station (3) en direction de la surface de liaison (2) et forment des cavités (13) ouvertes sur la surface de station (3), où dans au moins une protubérance de station (9) une cavité (10) ouverte sur la surface de liaison (2) est formée, où une limitation inférieure de la cavité (10) de la au moins une protubérance de station (9) ouverte vers la surface de liaison (2) forme une limitation supérieure de la cavité (13) ouverte vers la surface de station (3) de l'évidement (12) de la protubérance de station (9) correspondante.

2. Structure de semelle (1) selon la revendication 1, **caractérisée en ce que** la zone de creusement (11) comprend la zone de la surface de station (3) qui ne fait pas partie de la surface de contact (4).

3. Structure de semelle (1) selon l'une des revendications précédentes, **caractérisée en ce que** les protubérances de station (9) sont interrompues par au moins une, de préférence deux, rainure(s) longitudinale(s) (15) depuis la surface de station (3) en direction de la surface de liaison (2).

4. Structure de semelle (1) selon la revendication 3, **caractérisée en ce que** les rainures longitudinales (15) présentent une section transversale qui se rétrécit en direction de la surface de liaison (2).

5. Structure de semelle (1) selon l'une des revendications précédentes, **caractérisée en ce que** les rainures transversales (14) présentent une section transversale qui se rétrécit en direction de la surface de liaison (2).

6. Structure de semelle (1) selon l'une des revendications précédentes, **caractérisée en ce que** le premier matériau présente une plus grande dureté que le deuxième matériau.

7. Structure de semelle (1) selon l'une des revendications précédentes, **caractérisée en ce que** l'élément de liaison (7) présente un axe transversal (8) relié au composant de structure (5).

8. Structure de semelle (1) selon l'une des revendications précédentes, **caractérisée en ce que** les surfaces latérales (16), qui limitent la structure de semelle (1) dans les deux directions transversales, présentent chacune du côté de la structure de semelle un angle avec la surface de station (3) qui est inférieur à 90°, de préférence entre 70 et 88°, de manière particulièrement préférée entre 75 et 85°.

9. Structure de semelle (1) selon l'une des revendications précédentes, **caractérisée en ce qu'**au moins un bord, de préférence les deux bords (17) formés par la surface de station (3) et les surfaces latérales (16), qui limitent la structure de semelle (1) dans les deux directions transversales, est ou sont arrondis, où de préférence l'arrondi correspond à un arc de cercle d'un cercle de rayon entre 0,3 et 2,5 mm, de préférence entre 0,5 et 1,5 mm.

10. Structure de semelle (1) selon l'une des revendications précédentes, **caractérisée en ce que** des bords (18) du côté de la surface de station, en particulier des bords transversaux, des protubérances de station (9) et/ou des évidements (12) présentent des rayons inférieurs à 0,5 mm, de préférence inférieurs à 0,3 mm, de manière particulièrement préférée inférieurs à 0,2 mm.

11. Structure de semelle (1) selon l'une des revendications précédentes, **caractérisée en ce que** des bords (19) des protubérances de station (9) et/ou des évidements (12) opposés à la surface de station (3) présentent des rayons supérieurs à 0,3 mm, de préférence supérieurs à 0,5 mm, de préférence encore supérieurs à 0,7 mm.

12. Structure de semelle (1) selon l'une des revendications précédentes, **caractérisée en ce que** la au moins une rainure transversale (14) présente une section transversale qui s'élargit vers l'intérieur depuis des surfaces latérales (16) de la structure de semelle (1) qui limite la structure de semelle (1) dans les deux directions transversales.

13. Structure de semelle (1) selon l'une des revendications précédentes, **caractérisée en ce que** le revêtement (6) recouvre sensiblement complètement le composant de structure (5) vers la surface de station (3) et/ou **en ce que** le revêtement (6) présente une épaisseur de 1 à 3 mm, de préférence de 1,5 à 2,5 mm.

14. Structure de semelle (1) selon l'une des revendications précédentes, **caractérisée en ce qu'**une surface inférieure voisine d'une face latérale (16) d'au moins l'une des protubérances de station (9) présente une inclinaison vers le haut et forme un angle avec la surface de station (3) qui est supérieur à 0°, de préférence entre 0,3 et 10°, de manière particulièrement préférée entre 0,5 et 5°, où celui-ci part de préférence à l'extérieur d'un bord, de préférence deux bords (20), s'étendant sensiblement dans la direction longitudinale des protubérances de station (9).

15. Chaussure de sport, en particulier chaussure de ski de fond ou de télémark, **caractérisée par** une structure de semelle (1) selon l'une des revendications précédentes, où de préférence la structure de semelle (1) est collée à la surface de liaison (2) avec le reste de la chaussure de sport.
